# EUROPÄISCHE PATENTSCHRIFT

(11) **EP 1 043 173 B1**
(45) Veröffentlichungstag und Bekanntmachung des Hinweises auf die Patenterteilung: **16.10.2002**
(21) Anmeldenummer: 00101137.8
(22) Anmeldetag: 21.01.2000
(51) Int. Cl.: B43L 23/08

(54) **Spitzer für Weichminenstifte**
Sharpener for soft pencil lead
Taille-crayon pour mine de crayon molle

(30) Priorität: 06.04.1999 DE 19915384
(43) Veröffentlichungstag der Anmeldung: 11.10.2000
(73) Patentinhaber: KUM Limited, Dublin 2 (IE)
(72) Erfinder: Lüttgens, Fritz, Dr., 91054 Erlangen (DE)
(74) Vertreter: Tergau & Pohl Patentanwälte

(56) Entgegenhaltungen:
- DE-C- 3 737 863
- DE-U- 29 723 552
- US-A- 5 845 406

## Beschreibung

Die Erfindung betrifft einen Spitzer für Weichstifte mit den Merkmalen des Oberbegriffs des Anspruches 1 (EP 0 872 356 B1).

Bei dem vorbekannten Spitzer ist der Minenformer als an ein Reinigungsstäbchen angeformte Schabezunge ausgebildet. In spitzbereitem Zustand flankiert das Reinigungsstäbchen innerhalb einer Halterung verschnappt das Spitzergehäuse in zur Längsachse des Führungskanals etwa paralleler Richtung derart, dass die an das Reinigungsstäbchen angeformte Schabezunge mit ihrem freien Ende im Wesentlichen quer zur Längsrichtung des Reinigungsstäbchens zum Führungskanal hin absteht. Die an das Reinigungsstäbchen angeformte Schabezunge steht mit ihrem freien Ende in den vor dem Führungskanal liegenden Freiraum hinein. Die Halterung des Reinigungsstäbchens mit der in Richtung auf den Führungskanal vorstehenden Schabezunge ist wegen des langen Hebelarmes zwischen Schabezunge und Schnapphalterung des Reinigungsstäbchens sowie wegen der beim Schaben von der Minenspitze her einwirkenden Druckbeaufschlagung vergleichsweise instabil.

Aus DE 37 37 863 C1 ist ein Spitzer für Weichstifte mit einem Fassonmesser für eine abrundende Formgebung der Minenspitze bekannt, bei der das Fassonmesser um einen Drehpunkt gegenüber dem Gehäusekorpus verschwenkbar Ist. Diese Anordnung ist konstruktiv aufwändig.

Der Erfindung liegt demgegenüber die Aufgabe zugrunde, einen Spitzer der eingangs genannten Art mit einem Minenformer zu versehen, welcher leicht am Spitzergehäuse applizierbar ist und zuverlässig ohne nachteilige Hebelwirkungen während des Spitzvorganges gegen von der Minenspitze her auf ihn einwirkende Druckbeaufschlagungen durch den Gehäusekorpus abgestützt ist. Schließlich soll der Minenformer in einfacher Weise ohne störende Einwirkung seitens auf ihn etwa einwirkender Verformungsdrücke seine Funktion erfüllen. Diese Aufgabe wird durch Anspruch 1 gelöst.

Der Minenformer lässt sich als Teil eines kompakten und dadurch weniger beschädigungsempfindlichen Bauteiles ausbilden. Seine Lösung und Wiederfixierung am Gehäusekorpus lässt sich von der Benutzungsperson in einfacher Weise nach Anspruch 2 oder 3 bewerkstelligen. Das wird noch durch die Gestaltung nach Anspruch 4 gefördert. Das Lösen und Wiedereinsetzen des Einsatzteils ist dadurch in besonders einfacher Weise ohne Behinderung durch das Spitzmesser möglich. Dadurch können die lösbaren Fixierverbindungen (Anspr. 2 oder 3) mit engen Passungen bzw. straffen Gehemmen ausgestattet sein, die in Fügestellung eine sichere Positionseinhaltung gewährleisten und dadurch für ihre Lösung einen höheren Kraftaufwand erfordern. Dabei kann die Beaufschlagung des Einsatzteils mit dem Lösedruck ohne Zuhilfenahme eines gesonderten Lösewerkzeugs durch eine Ausgestaltung beispielsweise nach Anspruch 9 und insbesondere in der Ausgestaltung nach Anspruch 10 erleichtert werden.

Die Variabilität der Einsatzmöglichkeit eines Minenformers wird weiter durch Anspruch 5 und in der speziellen Ausgestaltung nach Anspruch 6 erhöht. Mit demselben Minenformer können unterschiedliche Formgestaltungen bzw. Abrundungen der Minenspitze hergestellt werden.

Durch Anspruch 7 und insbesondere durch dessen Ausgestaltung nach Anspruch 8 ist das Einsatzteil in einfacher Weise und mit hoher Positionsstabilität im Spitzerkorpus unterhalb des Spitzmessers zu positionieren, indem es in Zwischenlage an den beiden gegenüberliegenden Seitenwänden durch an ihnen angebrachte Fixiermittel gehalten ist.

Nach Anspruch 11 bzw. 12 ist es möglich, dasselbe Einsatzteil mit mehreren Formkanten zu versehen, deren jede durch entsprechende Drehstellung innerhalb des Gehäusekorpus in Einsatzposition gebracht werden kann.

Anspruch 14 schlägt eine Alternative für die Fixierung des Einsatzteils am Gehäusekorpus vor. Dieser Vorschlag trägt dem Umstand Rechnung, dass der in der Regel aus Kunststoff gespritzte Gehäusekorpus rundum weitgehend in sich geschlossen mit vergleichsweise dünnwandigen Lang- und Schmalseitenwänden ausgestattet ist, deren unteres Ende als Wandkante ausgebildet ist, wobei die Wandkanten aller Gehäusekorpusseiten in einer gemeinsamen Ebene liegen und zwischen sich einen infolge der funktionellen Ausgestaltung zerklüfteten Korpusboden zwischen sich einschließen. Dadurch ist der Korpusboden in der regelmäßigen, mit der Messerklinge nach oben weisenden Auflagestellung des Spitzers auf einer Tischoberfläche o.dgl. unsichtbar abgeschirmt. Diese regelmäßige Konstruktionsform des Gehäusekorpus eines aus Kunststoff einstückig gespritzten Gehäusekorpus ist nicht nur aus designerischen sondern auch aus spritztechnischen Gründen üblich, um weitgehend gleich dimensioniert dünne Wandstärken zu gewährleisten und dadurch unansehnliche, jedoch durch die Spritztechnik bedingte Einfallstellen zu vermeiden. Durch die als Alternative gemäß Anspruch 15 vorgeschlagene Aufsteckfixierung braucht der Gehäusekorpus selbst nicht mit zusätzlichen Fixiergestaltungen versehen zu werden. Dadurch ist es auch möglich, bereits existierende, jedoch nicht mit einem Minenformer ausgestattete Spitzer für Weichstifte nachträglich in einfacher Weise mit einem Minenformer auszustatten bzw. auszurüsten. Diese Variante hat den weiteren Vorteil, dass das Einsatzteil mit seinem auf die Gehäuseabschlusswand aufgesteckten Fixierbereich über die Abschlusswand nach außen vorsteht und dadurch eine bequeme Handhabe für das Lösen des Einsatzteils vom Spitzergehäuse zur Verfügung stellt.

Der Vorschlag nach Anspruch 15 schafft die Grundlage für ein Farbcodiersystem, welches eine Unterscheidbarkeit der Konturen der als Einsatzteil ausgebildeten Minenformer auch für den Benutzer erheblich erleichtert. Dadurch kann der Spitzer mit einer Vielzahl unterschiedlicher, nach Art eines Bausatzes ausgestalteter Minenformer in seinem Gebrauchswert wesentlich vergrößert werden.

Die Erfindung wird anhand von In den Figuren dargestellten Ausführungsbeispielen näher erläutert. Es zeigen:
- Fig. 1: die perspektivische Draufsicht auf eine erste Ausführungsform des Spitzers mit gestrichelt eingezeichnetem und darunter in einer Explosionsdarstellung vom Spitzer gelöst in ausgezogenen Linien dargestelltem Einsatzteil als Minenformer.
- Fig. 2: eine Draufsicht auf den Boden des Spitzers in Pfeilrichtung II von Fig. 1 mit eingesetztem Einsatzteil.
- Fig. 3: eine Rückansicht des Spitzers in Pfeilrichtung III von Fig. 2.
- Fig. 4: eine Seitenansicht in Pfeilrichtung IV von Fig. 3.
- Fig. 5: eine Draufsicht auf den Spitzer in Pfeilrichtung V von Fig. 3 oder 4.
- Fig. 6: eine Frontansicht auf die Stifteinführungsseite des Spitzers in Pfeilrichtung VI von Fig. 5.
- Fig. 7: eine Rückansicht des als Minenformer wirksamen Einsatzteils in Pfeilrichtung VII von Fig. 1.
- Fig. 8: eine Frontansicht des Einsatzteils in Pfeilrichtung VIII von Fig. 7.
- Fig. 9: eine Draufsicht in Pfeilrichtung IX von Fig. 7.
- Fig. 10: die perspektivische Draufsicht auf eine zweite Ausführungsform des Spitzers und auf das bei ihm verwendete Einsatzteil ähnlich Fig. 1.
- Fig. 11-15: Darstellungen analog den Fig. 2 bis Fig. 6 des Spitzers gemäß Fig. 10 von seinen sämtlichen Seiten in Blickrichtungen jeweils der in römischen Ziffern angegebenen Art.
- Fig. 16: die Ansicht isoliert eines Einsatzteils als Minenformer von unten, dessen Einsatzstellung am Spitzer in Fig. 11 dargestellt ist.
- Fig. 17: eine Seitenansicht des Einsatzteils entsprechend der Pfeilrichtung XVII in Fig. 16.
- Fig. 18: eine Draufsicht auf das Einsatzteil in Blickrichtung XVIII von Fig. 17.
- Fig. 19: eine Seitenansicht in Pfeilrichtung XIX von Fig. 17.
- Fig. 20: die schematisierte Draufsicht auf eine weitere Ausführungsform eines Spitzers mit in Freiraum einsitzendem Einsatzteil als Minenformer.
- Fig. 21: eine Seitenansicht in Pfeilrichtung XXI von Fig. 20.
- Fig. 22: eine schematisiert vereinfachte perspektivische Ansicht des Freiraumes im Gehäusekorpus 1 mit rechts daneben einem längsverschiebbaren Minenformer.
- Fig. 23: eine modifizierte Ausführung des Freiraumes 5 nach Fig. 22 mit rechts daneben einem einsteckbaren, als Minenformer wirksamen Einsatzteil in seinen beiden unterschiedlichen Einsatzstellungen.

Der Gehäusekorpus 1 umgibt an seinem der Einführungsseite 2 für den zu spitzenden Weichminenstift zugewandten Ende einen sich in Einführungsrichtung 31 konisch verjüngenden Führungskanal 3, der zur gehäuseseitigen Führung des im Wesentlichen kegelförmig anzuspitzenden Endes eines nicht dargestellten Weichminenstiftes dient. Oberhalb des Führungskanals 3 trägt das Gehäuse 1 ein schraubfixiertes Spitzmesser 4. Dieses flankiert den Führungskanal 3 im Bereich einer Seitenöffnung 33.

Der Führungskanal 3 läuft sich verjüngend in Richtung auf einen den Stiftkonus aufnehmenden und unterhalb des vorderen Endes des Spitzmessers 4 positionierten Freiraum 5 des Gehäuses 1 aus. Dieser Freiraum 5 ist im Falle des in Fig. 1 dargestellten Gehäuses 1 in Richtung der Längsachse 11 des Führungskanals 3 auf der dem Führungskanal 3 abgewandten Gehäuserückseite offen und im Falle der Ausführungsform nach Fig. 10 durch eine Gehäuserückwand 9 geschlossen. Beim Spitzen wird der nicht dargestellte Stift innerhalb des Führungskanals 3 in Spitzrichtung (Drehrichtung) 32 gegen die Schneide 34 des Spitzmessers 4 gedreht. Dadurch hebt die Schneide 34 des Spitzmessers 4 einen Schälspan von der Spitze des Weichminenstiftes ab.

In den Freiraum 5 steht ein mit einer Formkante 6 für die Minenformung versehenes Einsatzteil 7 als Minenformer zur Fassongebung der Minenspitze hinein. Das Einsatzteil 7 schließt im Falle der Ausführungsform von Fig. 1 den Freiraum 5 an seinem rückseitigen, dem Führungskanal 3 abgewandten Ende ab. Er stellt gewissermaßen den Abschluss des Führungskanals 3 zur Gehäuserückseite 12 hin dar und trägt an seiner dem Führungskanal 3 zugewandten Vorderende die Formkante 6 zur schabenden Minenformung. Die Formkante 6 wird von der Mine des nicht dargestellten, in Spitzrichtung 32 gedrehten Weichminenstiftes von unten nach oben beaufschlagt, so dass die Schabespäne nach unten fallen. Während also die Schneide des Spitzmessers 4 bezüglich der abgehobenen Schälspäne nach oben (Fig. 1,10) wirksam ist, richtet sich die Wirksamkeit der Formkante 6 des Einsatzteils 7 bezüglich der Fig. 1 und 10 nach unten.

Bei der Ausführungsform des Spitzers gemäß Fig. 1 bis 6 ist das Einsatzteil 7 mittels Reibschluss (Verklemmung) oder Verschnappung vor dem auslaufenden Vorderende des Führungskanals 3 im Freiraum 5 fixiert. Die Fixierung innerhalb des Freiraumes 5 erfolgt durch ein Aufstecken von unten, also von der Gehäuseunterseite 35 her in Steckrichtung 8 auf die beiden Seitenabschnitte der Gehäuserückwand 9. Dazu enthält das Einsatzteil 7 im Falle von Fig. 1 eine die Seitenabschnitte der Gehäuserückwand 9 umgreifende Aufstecknut 10.

Für das Aufstecken bzw. Einsetzen des Einsatzteils 7 von unten, also von der Gehäuseunterseite 35 her in Steckrichtung 8 in den Freiraum 5 dient das Spitzmesser 4 als Endanschlag. Das Einsatzteil 7 streckt sich über die gesamte Breite des Freiraumes 5 und kann daher auch im Freiraum 5 verspreizt sein. Die Unterseite 13 des die unten vorstehende Schaberippe 14 mit ihrer Formkante 6 tragenden Einsatzteils 7 bildet eine schalen- oder tablettartige Auflagefläche für die Weichminenspäne.

Zur Erleichterung seiner Entfernung aus dem Freiraum 5 enthält das Einsatzteil 7 einen über die Kontur des Gehäuses 1 nach oben und/oder nach hinten hinausstehenden Handhabungsvorsprung 15. Der Handhabungsvorsprung 15 ist an einer dem Spitzmesser 4 abgewandten Seite des Einsatzteils 7 positioniert und steht im Falle der Ausführungsform gemäß den Fig. 1 bis 9 nach hinten zur Gehäuserückseite 12 über den Gehäusekorpus 1 hinaus. Das Einsatzteil 7 kann auch zwischen den Seitenflanken 16,17 des Freiraumes 5 verklemmt oder zwischen an diesen angebrachten Positionierungsmitteln verspannt sein.

Der Freiraum 5 der Ausführungsform gemäß Fig. 10 bis 19 des Spitzers ist nach hinten durch die Gehäuserückwand 9 verschlossen. Dort wird ein anderes Einsatzteil 18 verwendet. Es ist ebenfalls mittels Reibschluss im Freiraum 5 fixiert. Hier handelt es sich um eine Spreizverbindung, mit der das Einsatzteil 18 zwischen den Flanken 16,17 des Freiraumes 5 verspreizt ist. Es ist ebenfalls von unten in Steckrichtung 8 in den Freiraum 5 eingesetzt. Dabei bildet das Spitzmesser 4 wiederum einen Endanschlag für die Einsetzbewegung des Einsatzteils 18.

Auch das Einsatzteil 18 weist einen hier aber nach oben über den Gehäusekorpus 1 hinausstehenden Handhabungsvorsprung 19 auf. Das Einsatzteil 20 der Ausführungsform gemäß Fig. 20 bis 23 unterscheidet sich von den anhand der Fig. 1 bis 19 beschriebenen Einsatzteilen 7 und 18 in mehrerlei Hinsicht. Es ist zunächst in unterschiedlichen Abständen 21 vom Ende des Führungskanals 3 positionierbar bzw. festklemmbar. In Fig. 20 sind z. B. die wahlweise möglichen Positionsstellungen A und B eingezeichnet.

In Fig. 22 ist der Freiraum 5 schematisiert perspektivisch als U mit den beiden U-Schenkeln 23 und 24 dargestellt. An den Innenflanken 25 der hier als U-Schenkel 23,24 dargestellten Seitenwände des Freiraumes 5 sind stufenlose Längsführungen 26 für Einsatzteile 27 vorgesehen, die an ihren beiden Enden eine wahlweise in Einsatzstellung umsetzbare Formkante 28 für die Minenformung enthalten.

Im Falle von Fig. 23 ist anstelle einer Längsführung 26 für das Einsatzteil 27 eine in den unterschiedlichen Fixierstellungen A und B vorgesehene Schnappfixierung zwischen den Formschlussteilen 29, 30 möglich.

Bei einer Vielzahl von mit unterschiedlichen Formkanten 6 ausgestatteten Einsatzteilen 7, 18, 20, 27 ist es vorteilhaft, diese hinsichtlich der unterschiedlichen Formen ihrer durch unterschiedliche Farbgebung (Farbcode) voneinander zu unterscheiden.

### Bezugszeichenliste

- 1: Gehäusekorpus
- 2: Einführungsseite
- 3: Führungskanal
- 4: Spitzmesser
- 5: Freiraum
- 6: Formkante
- 7: Einsatzteil
- 8: Steckrichtung
- 9: Gehäuserückwand
- 10: Aufstecknut
- 11: Längsachse
- 12: Gehäuserückseite
- 13: Unterseite
- 14: Schaberippe
- 15: Handhabungsvorsprung
- 16: Flanke
- 17: Flanke
- 18: Einsatzteil
- 19: Handhabungsvorsprung
- 20: Einsatz
- 21: Abstand
- 23: U-Schenkel
- 24: U-Schenkel
- 25: Innenflanke
- 26: Längsführung
- 27: Einsatzteil
- 28: Formkante
- 29: Formschlussteil
- 30: Formschlussteil
- 31: Einführungsrichtung
- 32: Spitzrichtung
- 33: Seitenöffnung
- 34: Schneide
- 35: Gehäuseunterseite
- 36: Gehäuseoberseite

## Patentansprüche

1. Spitzer für Weichstifte mit einem
- einen Führungskanal (3) für das Stiftende umgebenden und
- an seiner Oberseite ein **Spitzmesser** (4) für den zu spitzenden Stiftkonus tragenden
**Gehäusekorpus** und darin einem
- dem Führungskanal (3) vorgelagerten,
- den Stiftkonus aufnehmenden und
- unterhalb des vorderen Spitzmesserendes positionierten **Freiraum** (5) sowie mit einem in den Freiraum (5) hineinstehenden, mit einer Formkante (6) versehenen **Minenformer** zur Fassongebung der Minenspitze,
wobei
- der Freiraum (5) an seinem vorderen, dem Führungskanal (3) abgewandten Ende durch ein lösbar fixiertes, gesondertes Einsatzteil (7,18) begrenzt ist,
- welches an seiner dem Führungskanal (3) zugewandten Seite die Formkante (6) trägt,
**dadurch gekennzeichnet,**
**daß** der Freiraum (5) unter offen ist, und daß das von unten in den Freiraum (5) eingesetzte Einsatzteil (7, 17) eine den Freiraum (5) zur Gehäuserückseite (12) hin abschließende Begrenzungswand bildet.

2. Spitzer nach Anspruch 1,
**dadurch gekennzeichnet,**
**dass** das Einsatzteil (7,18) mittels Verschnappung vor dem zusammenhängenden Vorderende des Führungskanals (3) fixierbar ist.

3. Spitzer nach Anspruch 1,
**dadurch gekennzeichnet,**
**dass** das Einsatzteil (7,18) mittels Reibschluss fixierbar ist.

4. Spitzer nach einem der Ansprüche 1 bis 3,
**dadurch gekennzeichnet,**
**dass** das Spitzmesser (4) einen Endanschlag für die Einsetzbewegung des Einsatzteils (7,18) bildet.

5. Spitzer nach einem oder mehreren der vorhergehenden Ansprüche,
**dadurch gekennzeichnet,**
**dass** das Einsatzteil (7) innerhalb des Freiraumes (5) des Gehäusekorpus (1) in Achsrichtung (11) von dessen Führungskanal (3) verstellbar, insbesondere verschiebbar oder in unterschiedlichen Axialabständen zum Führungskanal (3) verschnappbar oder verrastbar ist.

6. Spitzer nach Anspruch 5,
**gekennzeichnet durch**
eine stufenlose Längsführung des Einsatzteils im Freiraum.

7. Spitzer nach einem oder mehreren der vorhergehenden Ansprüche,
**dadurch gekennzeichnet,**
**dass** sich das Einsatzteil (7,18) über die gesamte Breite des Freiraumes (5) erstreckt.

8. Spitzer nach Anspruch 7,
**dadurch gekennzeichnet,**
**dass** die Unterseite (13) der Tragseite für die Formkante (6) des Einsatzteils (7) eine tablettartige Auflagefläche für die Weichminenspäne bildet.

9. Spitzer nach einem der vorhergehenden Ansprüche,
**dadurch gekennzeichnet,**
**dass** das Einsatzteil (7) zur Erleichterung seiner Entfernung aus dem Freiraum einen über die Gehäusekontur hinausstehenden Handhabungsvorsprung (15) aufweist.

10. Spitzer nach Anspruch 9,
**dadurch gekennzeichnet,**
**dass** der Handhabungsvorsprung (15) an einer dem Spitzmesser (4) abgewandten Seite des Einsatzteils (7,18) positioniert ist und über den Gehäusekorpus (1) nach hinten hinaussteht.

11. Spitzer nach einem der vorhergehenden Ansprüche,
**dadurch gekennzeichnet,**
**dass** das Einsatzteil (7) zwischen den Seitenflanken (16,17) des Freiraumes (5) verklemmbar oder zwischen an diesen angebrachten Positionierungsmitteln verspannbar ist.

12. Spitzer nach einem der vorhergehenden Ansprüche,
**dadurch gekennzeichnet,**
**dass** das Einsatzteil (30) an seinem Mantel mehrere, insbesondere zwei einander diametral gegenüberliegende Formkanten (28) mit unterschiedlichen Formkonturen trägt und dass es hinsichtlich der Orientierung der Formkanten (28) im Freiraum (5) umsetzbar ist derart, dass mehrere Formkanten (28) einzeln wahlweise in ihre Formstellung bringbar sind.

13. Spitzer nach einem der vorhergehenden Ansprüche,
**dadurch gekennzeichnet,**
**dass** der Gehäusekorpus (1) am äußeren Ende des Freiraumes (5) offen ist.

14. Spitzer nach einem der vorhergehenden Ansprüche,
**dadurch gekennzeichnet,**
**dass** der Gehäusekorpus (1) am äußeren Ende des Freiraumes (5) durch eine Gehäusewand (9) abgeschlossen ist.

15. Spitzer nach einem der vorhergehenden Ansprüche,
**gekennzeichnet durch**
eine Mehrzahl von mit unterschiedlichen Formkanten (6) versehenen, wahlweise einsetzbaren Einsatzteilen (7,18,20,27), die **durch** unterschiedliche Farbgebung voneinander unterscheidbar sind.

## Claims

1. Sharpener for soft-core pencils, having a **housing body**
- which encloses a guide channel (3) for the pencil end and
- bears, on its top side, a **sharpening blade** (4) for the conical end of the pencil which is to be sharpened
and, in the housing body, a **free space** (5)
- which is arranged in front of the guide channel (3),
- accommodates the conical end of the pencil and
- is positioned beneath the front sharpening-blade end,
and having a **core shaper** which projects into the free space (5), is provided with a shaping edge (6) and is intended for shaping the core tip,
- the free space (5) being bounded at its front end, which is directed away from the guide channel (3), by a separate insert part (7, 18) which is fixed in a releasable manner,
- said insert part bearing the shaping edge (6) on its side which is directed towards the guide channel (3),
**characterized in that** the free space (5) is open at the bottom, and **in that** the insert part (7, 18), which is inserted into the free space (5) from beneath, forms a boundary wall which closes off the free space (5) in the direction of the rear side (12) of the housing.

2. Sharpener according to Claim 1, **characterized in that** the insert part (7, 18) can be fixed by means of a snap connection in front of the continuous front end of the guide channel (3).

3. Sharpener according to Claim 1, **characterized in that** the insert part (7, 18) can be fixed by means of a friction fit.

4. Sharpener according to one of Claims 1 to 3, **characterized in that** the sharpening blade (4) forms an end stop for the insertion movement of the insert part (7, 18).

5. Sharpener according to one or more of the preceding claims, **characterized in that** it is possible for the insert part (7) to be adjusted within the free space (5) of the housing body (1), in the axial direction (11) of the guide channel (3) thereof, in particular displaced, or latched or snap-connected at different axial spacings from the guide channel (3).

6. Sharpener according to Claim 5, **characterized by** stepless longitudinal guidance of the insert part in the free space.

7. Sharpener according to one or more of the preceding claims, **characterized in that** the insert part (7, 18) extends over the entire width of the free space (5).

8. Sharpener according to Claim 7, **characterized in that** the underside (13) of the supporting side for the shaping edge (6) of the insert part (7) forms a tray-like bearing surface for the soft-core shavings.

9. Sharpener according to one of the preceding claims, **characterized in that**, in order to facilitate its removal from the free space, the insert part (7) has a handling protrusion (15) projecting beyond the housing contour.

10. Sharpener according to Claim 9, **characterized in that** the handling protrusion (15) is positioned on a side of the insert part (7, 18) which is directed away from the sharpening blade (4), and projects rearwards beyond the housing body (1).

11. Sharpener according to one of the preceding claims, **characterized in that** the insert part (7) can be clamped between the side flanks (16, 17) of the free space (5) or can be braced between positioning means fitted on said side flanks.

12. Sharpener according to one of the preceding claims, **characterized in that**, on its lateral surface, the insert part (30) has in particular two diametrically opposite shaping edges (28) with different shaping contours, and **in that** the insert part can be changed over in respect of the orientation of the shaping edges (28) in the free space (5) such that a plurality of shaping edges (28) can optionally be moved individually into their shaping position.

13. Sharpener according to one of the preceding claims, **characterized in that** the housing body (1) is open at the outer end of the free space (5).

14. Sharpener according to one of the preceding claims, **characterized in that** the housing body (1) is closed off at the outer end of the free space (5) by a housing wall (9).

15. Sharpener according to one of the preceding claims, **characterized by** a plurality of optionally insertable insert parts (7, 18, 20, 27) which are provided with different shaping edges (6) and can be distinguished from one another by different colouring.

## Revendications

1. Taille-crayon pour crayons à mine tendre, comportant un corps de boîtier
- entourant un canal de guidage (3) pour l'extrémité du crayon et
- portant sur sa face supérieure une lame de taillage (4) pour le cône de crayon à tailler et comportant dans le corps de boîtier
- un espace libre (5) situé en amont du canal de guidage (3) et
- recevant le cône à tailler et
- positionné en dessous de l'extrémité antérieure de la lame de taillage ainsi qu'un élément de formage de mine situé dans l'espace libre (5) et pourvu d'une arête de formage (6) pour façonner la pointe de la mine,
- l'espace libre (5) étant limité à son extrémité antérieure détournée du canal de guidage (3) par une pièce d'insert (7, 18) séparée fixée de manière amovible,
- laquelle porte l'arête de formage (6) sur sa face tournée vers le canal de guidage (3),
**caractérisé en ce que** l'espace libre (5) est ouvert sur le bas, et **en ce que** la pièce d'insert (7, 18) introduite depuis le bas dans l'espace libre (5) forme une paroi de limitation fermant l'espace libre (5) par rapport à la face postérieure (12) du boîtier.

2. Taille-crayon selon la revendication 1, **caractérisé en ce que** la pièce d'insert (7, 18) peut être fixée au moyen d'un encliquetage en amont de l'extrémité antérieure continue du canal de guidage (3).

3. Taille-crayon selon la revendication 1, **caractérisé en ce que** la pièce d'insert (7, 18) peut être fixée par friction.

4. Taille-crayon selon l'une des revendications 1 à 3, **caractérisé en ce que** la lame de taillage (4) forme une butée d'extrémité pour le mouvement d'insert de la pièce d'insert (7, 18).

5. Taille-crayon selon l'une des revendications précédentes, **caractérisé en ce que** la pièce d'insert (7) est réglable à l'intérieur de l'espace libre (5) du corps de boîtier (1) en direction axiale (11) de son canal de guidage (3), en particulier déplaçable, ou encore enclenchable ou encliquetable dans différents espacements axiaux par rapport au canal de guidage (3).

6. Taille-crayon selon la revendication 5, **caractérisé en ce que** la pièce d'insert est guidée longitudinalement en continu dans l'espace libre.

7. Taille-crayon selon l'une des revendications précédentes, **caractérisé en ce que** la pièce d'insert (7, 18) s'étend sur toute la largeur de l'espace libre (5).

8. Taille-crayon selon la revendication 7, **caractérisé en ce que** la face inférieure (13) du côté portant pour l'arête de formage (6) de la pièce d'insert (7) forme une surface d'appui en forme de plateau pour le copeau de la mine tendre.

9. Taille-crayon selon l'une des revendications précédentes, **caractérisé en ce que** la pièce d'insert (7) présente, pour l'enlever plus facilement de l'espace libre, une saillie de manipulation (15) dépassant au-delà du contour du boîtier.

10. Taille-crayon selon la revendication 9, **caractérisé en ce que** la saillie de manipulation (15) est positionnée sur une face détournée de la lame de taillage (4), de la pièce d'insert (7), et dépasse au-delà du corps de boîtier (1) vers l'arrière.

11. Taille-crayon selon l'une des revendications précédentes, **caractérisé en ce que** la pièce d'insert (7) peut être bloquée entre les flancs latéraux (16, 17) de l'espace libre (5) ou peut être serrée entre des moyens de positionnement ménagés sur ceux-ci.

12. Taille-crayon selon l'une des revendications précédentes, **caractérisé en ce que** la pièce d'insert (30) porte sur son enveloppe plusieurs arêtes de formage (28), en particulier deux arêtes de formage diamétralement opposées avec des contours de formage différents et **en ce que** du point de vue de l'orientation des arêtes de formage (28) dans l'espace libre (5), on peut changer de place la pièce d'insert de manière à amener plusieurs arêtes de formage (28) individuellement et de manière sélective dans leur position de formage.

13. Taille-crayon selon l'une des revendications précédentes, **caractérisé en ce que** le corps de boîtier (1) est ouvert à l'extrémité extérieure de l'espace libre (5).

14. Taille-crayon selon l'une des revendications précédentes, **caractérisé en ce que** le corps de boîtier (1) est fermé par une paroi de boîtier (9) à l'extrémité extérieure de l'espace libre (5).

15. Taille-crayon selon l'une des revendications précédentes, **caractérisé par** une multitude de pièces d'insert (7, 18, 20, 27) pourvues d'arêtes de formage (6) différentes et utilisables de manière sélective, qui se distinguent les unes des autres par des couleurs différentes.
